# EUROPÄISCHE PATENTSCHRIFT

(11) **EP 0 557 847 B1**
(45) Veröffentlichungstag und Bekanntmachung des Hinweises auf die Patenterteilung: **27.12.1995**
(21) Anmeldenummer: 93102343.6
(22) Anmeldetag: 15.02.1993
(51) Int. Cl.: H04R 25/00

(54) **Am Kopf tragbares Hörgerät**
Head-mounted hearing aid
Appareils portatif à tête pour sourds

(30) Priorität: 27.02.1992 DE 4206084; 27.05.1992 DE 4217629
(43) Veröffentlichungstag der Anmeldung: 01.09.1993
(73) Patentinhaber: Siemens Audiologische Technik GmbH, 91058 Erlangen (DE)
(72) Erfinder: Sauer, Joseph, Dipl.-Ing., W-8618 Strullendorf (DE)
(74) Vertreter: Fuchs, Franz-Josef, Dr.-Ing.

(56) Entgegenhaltungen:
- EP-A- 0 335 542
- EP-A- 0 381 608
- EP-B- 0 064 042

## Beschreibung

Die Erfindung bezieht sich auf ein am Kopf tragbares Hörgerät, umfassend einen elektrischen Signalweg zwischen einem Mikrofon und einem Hörer, wobei der Signalweg unter Verwendung von Mitteln zur elektronischen Einstellung vorprogrammierbarer Übertragungsparameter und eines Schaltmittels des Hörgerätes an verschiedene Hörsituationen/Schallumgebungen anpaßbar ist.

Aus der EP-B-0 064 042 ist ein Hörgerät der eingangs genannten Art bekannt. Der Signalweg zwischen Mikrofon und Hörer wird durch vorprogrammierte Übertragungsparameter von einem Schaltmittel des Hörgerätes an verschiedene Schallumgebungen oder Hörsituationen angepaßt. Das Schaltmittel kann manuell betätigbar oder als automatisch arbeitende Schaltung ausgebildet sein. Bei manueller Betätigung des Schaltmittels muß sich der Benutzer des bekannten Hörgerätes jeweils merken, welches Programm am Hörgerät eingestellt ist.

Die ältere EP-A-0 480 097 geht davon aus, daß jeder Hörgerätehersteller eine große Typenvielfalt von Hörgeräten in seinem Programm anbietet. Selbst Hörgeräte mit baugleichem Gehäuse können sich durch unterschiedliche Einbauteile, wie Mikrofon, Hörer und/oder elektrische Verstärkerschaltungen, aufgrund unterschiedlicher Leistungsdaten dieser Einbauteile des Hörgerätes erheblich voneinander unterscheiden. Bei der Auswahl eines Hörgerätes für einen Hörbehinderten muß deshalb der Audiologe oftmals zeitaufwendige Untersuchungen der Hörgeräte vornehmen, um anhand von gesonderten Datenlisten des Herstellers den jeweiligen Hörgerätetyp ermitteln zu können. Solche Datenlisten müssen andererseits vom Hersteller stets auf dem neuesten Stand gehalten werden, was für den Hersteller einen gewissen Aufwand bedeutet. Gelegentlich sind die beim Audiologen vorhandenen Datenlisten schon veraltet. Folglich müssen dann zur genauen Feststellung von Hörgerätemerkmalen zeitaufwendige Messungen am Hörgerät durchgeführt werden. Deshalb soll der Vorschlag der EP-A-0 480 097 dazu dienen, dem Audiologen wie auch dem Hersteller die Feststellung detaillierter Hörgeräte-Baumerkmale zu erleichtern. Die EP-A-0 480 097 schlägt hierzu vor, daß in einem Datenspeicher des Hörgerätes durch den Hörgerätehersteller die Hörgeräte-Baumerkmale gespeichert sind, die später zur Identifizierung des Hörgerätetyps durch den Audiologen/Hersteller aus dem Datenspeicher auslesbar sind. Dabei kann ein Fernsteuerteil mit Begrenzerstufe, z.B. als Schmitt-Trigger mit vorgeschaltetem Hochpaßfilter, sowie eine Auswerteschaltung und ein Datendekoder vorgesehen sein, derart, daß von einem Fernsteuersender abgegebene Fernsteuersignale, die das Mikrofon empfängt, im Datendekoder dekodiert und einem Speicher zugeführt werden. Andererseits können aus dem Datenspeicher, über den Dekoder und den Hörer sowie einen externen Empfänger die technischen Hörgerätekenndaten ausgelesen werden.

Mit der Erfindung wurde erkannt, daß der Hörbehinderte während der Benutzung des Hörgerätes weder das am Kopf tragbare Hörgerät noch eine gegebenenfalls vorhandene Markierung der Schaltposition des manuell betätigbaren Programmwahlschalters am Hörgerät sehen kann. Die Schallumgebungen und/oder Hörsituationen ändern sich aber recht häufig, so daß der Benutzer des Hörgerätes die zuletzt gewählte Einstellung leicht vergessen kann. Wenn der Benutzer nun die gewählte Einstellung des Hörgerätes feststellen will, muß er entweder das Hörgerät vom Kopf abnehmen und das gewählte Programm aufgrund der Markierung der Schaltposition bestimmen oder den Signalübertragungsweg des Hörgerätes zunächst in eine Grundstellung schalten und von dieser Grundstellung ausgehend bis zu der gewünschten Einstellung weiterschalten. Ein derartiges Vorgehen ist sehr zeitaufwendig und umständlich. Insbesondere ältere Benutzer eines Hörgerätes können dadurch überfordert sein. Wenn die Programmauswahl durch eine automatisch arbeitende Schaltung erfolgt, erhält der Benutzer gar keine Information über das jeweils automatisch gewählte Programm bzw. über den automatisch gewählten Übertragungsparameter.

Aufgabe der Erfindung ist es, bei einem Hörgerät, das ein Schaltmittel aufweist, mittels dem durch Wahl von Übertragungsparametern eine Anpassung des Hörgerätes an unterschiedliche Hörsituationen möglich ist, dem Hörbehinderten das Erkennen des jeweils gewählten Übertragungsparameters zu erleichtern.

Diese Aufgabe wird durch ein Hörgerät mit den Merkmalen des Anspruches 1 gelöst. Erfindungsgemäß wird mit dem Schaltmittel zum Einstellen eines Übertragungsparameters des Signalweges (Anpassung an die jeweilige Hörsituation und/oder Schallumgebung) zusätzlich eine Signalabgabeeinrichtung gesteuert, die wenigstens ein Signal abgibt, das für jeden elektronisch ein gestellten Übertragungsparameter charakteristisch ist.

Das Signal kann in beliebiger Art abgegeben werden. Besonders vorteilhaft ist es, wenn das Signal akustisch von dem Benutzer des Hörgerätes wahrnehmbar ist. Dazu kann die Signalabgabeeinrichtung als Tonfrequenzgenerator ausgebildet sein, der an den Signalweg zwischen dem Mikrofon und dem Hörer wenigstens ein elektrisches Signal abgibt, das für jeden elektronisch eingestellten Übertragungsparameter charakteristisch ist. Dadurch gelangt über den Hörer des Hörgerätes das vom Tonfrequenzgenerator abgegebene elektrische Signal als akustisches Signal in das Ohr des Hörgerätebenutzers. Der Hörgerätebenutzer kann dieses akustische Signal wahrnehmen, ohne das Hörgerät vom Kopf abnehmen zu müssen.

Das von dem Tonfrequenzgenerator über den Hörer abgegebene Signal kann in einfachster Weise als Pfeifton abgegeben werden, der bei einer ersten Parametereinstellung z.B. nur einmal, bei einer zweiten Parametereinstellung z.B. zweimal und schließlich bei einer n-ten Parametereinstellung z.B. n-mal mit beispielsweise gleicher Frequenz abgegeben wird. Dadurch erhält der Benutzer des Hörgerätes bei jeder Parameterumschaltung durch das Schaltmittel über den Hörer des Hörgerätes ohne eigenes Zutun (also automatisch) eine Information über den sonach eingeschalteten Übertragungsparameter. Das Schaltmittel für die Programmwahl/Parametereinstellung kann als manuell betätigbares oder als automatisch arbeitendes Schaltmittel ausgebildet sein.

In Ausbildung der Erfindung ist es besonders vorteilhaft, wenn die Wirkung des manuell betätigbaren Schaltmittels auf die Signalabgabeeinrichtung und/oder auf das Mittel zur elektronischen Parametereinstellung über eine Zeitschaltung steuerbar ist. Die Steuerung kann dabei derart erfolgen, daß bei einer ersten Betätigung des Schaltmittels innerhalb eines vorgebbaren Zeitraumes nur die Signalabgabeeinrichtung eingeschaltet wird. Dadurch erhält der Benutzer des Hörgerätes zunächst eine Information über den bereits eingeschalteten Übertragungsparameter. Wird danach das Schaltmittel innerhalb einer vorgebbaren Zeitdauer nochmals betätigt, wird ein neuer Übertragungsparameter elektronisch eingestellt und diese neue Einstellung durch Abgabe eines anderen Signals aus der Signalabgabeeinrichtung bestätigt.

Der Benutzer des Hörgerätes kann sonach jederzeit eine Information über den gerade eingestellten Übertragungsparameter abrufen. Des weiteren erhält der Benutzer bei nochmaliger Betätigung des Schaltmittels für die Programmwahl/Parametereinstellung ein anderes Signal, das z.B. den anderen sodann eingestellten Übertragungsparameter charakterisiert und außerdem als Bestätigung dafür dient, daß der andere Parameter tatsächlich eingestellt worden ist. Dadurch sind Fehlbedienungen insbesondere durch ältere Benutzer von Hörgeräten vermeidbar, wenn das manuell betätigbare Schaltmittel zur Einstellung eines Hörgeräteparameters zwar berührt, aber dennoch nicht so ausreichend betätigt wird, daß eine Umschaltung auf ein z.B. anderes Signalverarbeitungsprogramm erfolgt.

Nach einer weiteren Ausgestaltung der Erfindung ist die Signalabgabeeinrichtung als Sprachgenerator ausgebildet. Dadurch kann ein Sprachsignal, das z.B. die Worte "erstes Programm" abgibt, über den Hörer des Hörgerätes als unmittelbare Information über die gewählte Einstellung des Hörgerätes dem Benutzer des Hörgerätes zugänglich gemacht werden.

Weitere Vorteile und Einzelheiten der Erfindung ergeben sich aus der nachfolgenden Beschreibung eines Ausführungsbeispiels anhand der Zeichnung und in Verbindung mit den Ansprüchen.

Es zeigen:
Figur 1 ein Blockschaltbild eines erfindungsgemäßen Hörgerätes,
Figur 2 ein Hinter-dem-Ohr-Hörgerät mit manuell betätigbaren Schaltmitteln,
Figur 3 ein In-dem-Ohr-Hörgerät mit manuell betätigbaren Schaltmitteln.

Ein in Figur 1 dargestelltes Blockschaltbild eines erfindungsgemäßen Hörgerätes umfaßt einen elektrischen Signalweg 1 zwischen einem Mikrofon 2 und einem Hörer 3. Der elektrische Signalweg 1 enthält alle für die Signalbearbeitung notwendigen Schaltungsteile (nicht dargestellt). Des weiteren weist der elektrische Signalweg 1 wenigstens ein Mittel 4 zur elektronischen Einstellung wenigstens eines Übertragungsparameters, z.B. der Lautstärke, in dem Signalweg 1 auf. Dieses elektronische Einstellmittel 4 ist durch ein manuell betätigbares Schaltmittel 5 oder durch ein automatisch arbeitendes Schaltmittel 5′ steuerbar. Dazu kann das elektronische Einstellmittel 4 vorprogrammiert sein. Durch Betätigen des manuell einstellbaren Schaltmittels 5 oder durch Ansprechen (Wirksamwerden) des automatisch wirkenden Schaltmittels 5′ werden sodann vorprogrammierte Einstellungen von Übertragungsparametern in dem Signalübertragungsweg 1 in an sich bekannter Weise ausgelöst.

Bei dem erfindungsgemäß ausgebildeten Hörgerät 6 wirkt das manuelle Schaltmittel 5 bzw. das automatische Schaltmittel 5′ zusätzlich noch auf eine Signalabgabeeinrichtung ein, die als Tonfrequenzgenerator 7 ausgebildet ist. Die Einwirkung kann derart geschehen, daß bei der Einschaltung eines Übertragungsparameters zugleich der Tonfrequenzgenerator 7 z.B. kurzzeitig eingeschaltet wird. Während der Dauer der Einschaltung des Tonfrequenzgenerators 7 wird von diesem wenigstens ein elektrisches Signal an den Signalweg 1 abgegeben. Das elektrische Signal ist für jeden elektronisch eingestellten Übertragungsparameter charakteristisch, also verschieden. Dadurch erhält der Benutzer dieses erfindungsgemäßen Hörgerätes über den Hörer 3 eine eindeutige Information über den jeweils gewählten und eingestellten Übertragungsparameter bzw. über das gewählte und eingestellte Signalbearbeitungsprogramm.

Gemäß dem in Figur 1 dargestellten Ausführungsbeispiel ist nach der Erfindung eine Reset-Schaltung 8 vorgesehen, die ebenfalls auf das Mittel 4 zur elektronischen Einstellung eines Übertragungsparameter und auf den Tonfrequenzgenerator 7 einwirkt. Mit dieser Reset-Schaltung 8 kann sowohl das Mittel 4 als auch der Tongenerator 7 in eine Grundstellung (Ausgangsposition) zurückgeschaltet werden. Eine derartige Rückschaltung geschieht in vorteilhafter Weise insbesondere beim Betätigen eines Ein-/Ausschalters 9 des Hörgerätes 6. Es ist aber auch möglich, die Reset-Schaltung 8 bei Fehlwirkung des Schaltmittels 5 bzw. 5′ auslösen zu lassen. Dadurch kehrt das Hörgerät sowohl bei einer fehlerhaften Wirkung als auch beim Einschalten selbsttätig in eine Grundeinstellung des Übertragungsweges 1 zurück.

Erfindungsgemäß ist auch eine Zählschaltung 10 vorgesehen, die innerhalb der Wirkverbindung zwischen dem insbesondere manuell betätigbaren Schaltmittel 5 und dem Tonfrequenzgenerator 7 angeordnet ist. Von der Zählschaltung 10 werden die von dem Schaltmittel 5 abgegebenen Schaltsignale gezählt. Es wird sodann in Abhängigkeit von der Anzahl der von der Zählschaltung gezählten Schaltsignale (Zählerstand) der Tonfrequenzgenerator gesteuert. Dadurch ist es auf einfache Weise möglich, jedem von dem Schaltmittel 5 abgegebenen Schaltsignal ein charakteristisches Tonfrequenzsignal zuzuordnen.

Erfindungsgemäß kann in die Wirkverbindung zwischen dem manuell betätigbaren Schaltmittel 5 und dem Mittel 4 zur elektronischen Einstellung eines Übertragungsparameters sowie dem Tonfrequenzgenerator 7 eine Zeitschaltung 11 vorgesehen werden. Damit läßt sich die Wirkung des manuell betätigbaren Schaltmittels 5 auf das elektronische Einstellmittel 4 und auf den Tonfrequenzgenerator 7 zusätzlich zeitabhängig steuern. Des weiteren kann die Steuerung durch das manuell betätigbare Schaltmittel 5 derart erfolgen, daß eine Umschaltung auf einen neuen Übertragungsparameter (neues Programm) erst bei mehrmaliger, z.B. zweifacher, Betätigung des Schaltmittels 5 innerhalb einer bestimmten Zeitdauer erfolgt.

Schließlich ist es auch noch möglich, die Signalabgabeeinrichtung 7 als Sprachfrequenzgenerator 12 auszubilden und/oder mit einem solchen Sprachgenerator zu koppeln. Dadurch kann eine unmittelbare Ansage des jeweils gewählten Übertragungsparameters und/oder Signalbearbeitungsprogrammes erfolgen.

In Figur 2 ist ein hinter dem Ohr tragbares Hörgerät dargestellt, an dessen Bedienoberfläche der Ein-/Ausschalter 9 und das manuell betätigbare Schaltmittel 5 dargestellt sind. Das Schaltmittel 5 ist in diesem Ausführungsbeispiel als Taster ausgebildet.

Die Darstellung in Figur 3 zeigt ein in dem Ohr tragbares Hörgerät (Concha-Gerät) mit Blick auf die von außen sichtbare Faceplate. Dieses erfindungsgemäße Hörgerät 6 enthält ebenfalls als Schaltmittel 5 einen Taster. Der Ein-/Ausschalter 9 ist bei diesem In-dem-Ohr-Hörgerät mit dem Lautstärkesteller kombiniert.

## Patentansprüche

1. Am Kopf tragbares Hörgerät, umfassend einen elektrischen Signalweg (1) zwischen einem Mikrofon (2) und einem Hörer (3), wobei der Signalweg unter Verwendung von Mitteln (4) zur elektronischen Einstellung vorprogrammierbarer Übertragungsparameter und eines Schaltmittels (5, 5′) des Hörgerätes (6) an verschiedene Hörsituationen/Schallumgebungen anpaßbar ist, **dadurch gekennzeichnet**, daß das Schaltmittel (5, 5′) zusätzlich eine Signalabgabeeinrichtung (7, 12) steuert, die wenigstens ein Signal abgibt, das für den jeweils zu einer bestimmten Hörsituation/Schallumgebung eingestellten Übertragungsparameter charakteristisch ist, wobei der Hörgerätebenutzer dieses Signal wahrnehmen kann und ohne Abnahme des Hörgerätes vom Kopf über die gewählte Einstellung informierbar ist.

2. Hörgerät nach Anspruch 1, **dadurch gekennzeichnet**, daß das Schaltmittel ein automatisch arbeitendes Schaltmittel (5′) ist, durch das in Abhängigkeit von einer Hörsituation/Schallumgebung vorprogrammierte Übertragungsparameter eines programmierbaren Hörgerätes (6) auswählbar sind.

3. Hörgerät nach Anspruch 1, **dadurch gekennzeichnet**, daß die Signalabgabeeinrichtung ein Tonfrequenzgenerator (7) ist, der an den Signalweg (1) ein elektrisches Signal abgibt und das Mittel (4) zur elektronischen Einstellung eines Übertragungsparameters zusätzlich von einer Reset-Schaltung (8) steuerbar ist, welches bei Fehlwirkung des Schaltmittels (5; 5′) und/oder beim Betätigen eines Ein-/Ausschalters (9) des Hörgerätes (6) auslösbar ist.

4. Hörgerät nach einem der Ansprüche 1 bis 3, **dadurch gekennzeichnet**,daß zwischen dem Schaltmittel (5; 5′) und der Signalabgabeeinrichtung (7) eine Zählschaltung (10) angeordnet ist, die von dem Schaltmittel (5; 5′) abgehende Schaltsignale zählt und in Abhängigkeit vom Zählerstand der Zählschaltung (10) die Signalabgabeeinrichtung (7) steuert.

5. Hörgerät nach einem der Ansprüche 1 bis 4, **dadurch gekennzeichnet**, daß die Signalabgabeeinrichtung als Sprachgenerator (12) ausgebildet ist.

6. Hörgerät nach Anspruch 1, **dadurch gekennzeichnet**, daß das Schaltmittel ein manuell betätigbares Schaltmittel (5) ist, dessen Wirkung über eine Zeitschaltung (11) steuerbar ist.

## Claims

1. Hearing aid which can be worn on the head, comprising an electrical signal path (1) between a microphone (2) and an earphone (3), whereby the signal path with the use of means (4) for the electronic adjustment of preprogrammable transmission parameters and switching means (5, 5′) of the hearing aid (6) can be adapted to various hearing situations/sound environments, characterized in that the switching means (5, 5′) additionally control a signal emission device (7, 12) which emits at least one signal which is characteristic for the transmission parameter set in each case for a certain hearing situation/sound environment, whereby the user of the hearing aid can perceive this signal and can be informed of the selected setting without removing the hearing aid from their head.

2. Hearing aid according to claim 1, characterized in that the switching means are automatically operating switching means (5′), by way of which in dependence upon a hearing situation/sound environment preprogrammed transmission parameters of a programmable hearing aid (6) can be selected.

3. Hearing aid according to claim 1, characterized in that the signal emission device is an audio frequency generator (7) which emits an electrical signal to the signal path (1) and the means (4) for the electronic adjustment of a transmission parameter can be additionally controlled by a reset circuit (8), which can be initiated upon malfunction of the switching means (5; 5′) and/or upon actuation of an on/off switch (9) of the hearing aid (6).

4. Hearing aid according to one of claims 1 to 3, characterized in that a counting circuit (10) is arranged between the switching means (5; 5′) and the signal emission device (7), which counting circuit counts switching signals issuing from the switching means (5; 5′) and in dependence upon the count of the counting circuit (10) controls the signal emission device (7).

5. Hearing aid according to one of claims 1 to 4, characterized in that the signal emission device is constructed as a speech generator (12).

6. Hearing aid according to claim 1, characterized in that the switching means are manually operable switching means (5), the action of which can be controlled by way of a time circuit (11).

## Revendications

1. Appareil de correction auditive pouvant se porter sur la tête, comprenant une voie électrique de transmission de signaux (1) entre un microphone (2) et un écouteur (3), la voie de transmission de signaux pouvant être adaptée à différentes situations d'écoute/différents environnements sonores par l'utilisation de moyens (4) pour le réglage électronique de paramètres de transmission préalablement programmable et d'un moyen de commutation (5,5′) de l'appareil de correction auditive (6), caractérisé par le fait que le moyen de commutation (5,5′) commande en supplément un dispositif (7,12) de fourniture de signaux, qui fournit au moins un signal qui est caractéristique du paramètre de transmission réglé sur une situation d'écoute/un environnement sonore déterminé, l'utilisateur de l'appareil de correction auditive pouvant percevoir ce signal et pouvant être informé, sans retirer l'appareil de correction auditive de la tête, du réglage sélectionné.

2. Appareil de correction auditive suivant la revendication 1, caractérisé par le fait que le moyen de commutation est un moyen de commutation (5′), qui fonctionne de façon automatique et par lequel des paramètres de transmission préalablement programmés en fonction d'une situation d'écoute/d'un environnement sonore, d'un appareil de correction auditive programmable (6) peuvent être sélectionnés.

3. Appareil de correction auditive suivant la revendication 1, caractérisé par le fait que le dispositif de fourniture de signaux est un générateur de fréquences sonores (7), qui envoie un signal électrique à la voie de transmission de signaux (1), et le moyen (4) de réglage électronique d'un paramètre de transmission peut être commandé en supplément par un circuit de remise à l'état initial (8), qui peut être déclenché lors d'un fonctionnement erroné du moyen de commutation (5;5′) et/ou lors de l'actionnement d'un interrupteur de marche/arrêt (9) de l'appareil de correction auditive (6).

4. Appareil de correction auditive suivant l'une des revendications 1 à 3, caractérisé par le fait qu'entre le moyen de commutation (5;5′) et le dispositif (7) de fourniture de signaux est disposé un circuit de comptage (10), qui compte des signaux de commutation qui partent du moyen de commutation (5;5′), et commande le dispositif (7) de fourniture de signaux en fonction de l'état de comptage du circuit de comptage (10).

5. Appareil de correction auditive suivant l'une des revendications 1 à 4, caractérisé par le fait que le dispositif de fourniture de signaux à la forme d'un générateur de signaux vocaux (12).

6. Appareil de correction auditive suivant la revendication 1, caractérisé par le fait que le moyen de commutation est un moyen de commutation (5) qui peut être actionné manuellement et dont l'action peut être commandée par l'intermédiaire d'un circuit de minuterie (11).
